# EUROPÄISCHE PATENTSCHRIFT

(11) **EP 3 118 555 B1**
(45) Veröffentlichungstag und Bekanntmachung des Hinweises auf die Patenterteilung: **12.09.2018**
(21) Anmeldenummer: 15177296.9
(22) Anmeldetag: 17.07.2015
(51) Int. Cl.: F27D 15/02, F27D 17/00, F27D 3/00

(54) **VORRICHTUNG ZUM BEHANDELN, INSBESONDERE ZUM KÜHLEN, VON SCHÜTTGUT MIT EINEM GAS**
DEVICE FOR TREATING, ESPECIALLY FOR COOLING, BULK MATERIAL WITH A GAS
DISPOSITIF DE TRAITEMENT, EN PARTICULIER DE REFROIDISSEMENT, DE PRODUITS EN VRAC A L'AIDE D'UN GAZ

(43) Veröffentlichungstag der Anmeldung: 18.01.2017
(73) Patentinhaber: Claudius Peters Projects GmbH, 21614 Buxtehude (DE)
(72) Erfinder: FRÜHLING, Reiner, 21035 Hamburg (DE)
(74) Vertreter: Glawe, Delfs, Moll

(56) Entgegenhaltungen:
- EP-A1- 1 099 923
- DE-U1-202006 011 213

## Beschreibung

Die Erfindung betrifft eine Vorrichtung zum Behandeln, insbesondere zum Kühlen, von Schüttgut mit einem Gas.

Um Schüttgut mit Gas zu behandeln, ist es bekannt, ein Schüttgutbett kontinuierlich über einen Rost zu fördern. Das Gas tritt dabei durch den Rost und strömt anschließend durch das Schüttgutbett. Eine entsprechende Behandlung von Schüttgut mit Gas findet sich bspw. häufig beim Kühlen von Zementklinker mit Luft.

Zur Förderung des Schüttguts über den Rost sind sogenannte Schubroste bekannt, die aus einander überlappenden Reihen von in Förderrichtung abwechselnd feststehenden sowie in Förderrichtung vor- und zurückbewegten Rostplatten bestehen. Ein entsprechender Kühler ist bspw. in DE-A-37 34 043 oder EP-A-1 099 923 beschrieben.

Auch sind im Stand der Technik sog. Schubbodenkühler bekannt, bei denen der Rost aus mehreren in Förderrichtung langgestreckten Planken besteht, die gleichzeitig in Förderrichtung vor und anschließend ungleichzeitig wieder zurück bewegt werden. Die Planken laufen dabei auf an einem Stahlunterbau angeordneten Rollen. Auch können am Stahlunterbau - und somit unterhalb des Rostes - Luftleitbleche oder Luftkammern vorgesehen sein, mit denen sich die Durchströmung des Rostes bzw. des darauf liegenden Schüttguts über die Breite und/oder Länge des Kühlers unterschiedlich ausgestalten lässt. Beispiele für entsprechende Kühler finden sich u.a. in DE-U-20 2006 011 213, DK-A-1999/1403, US-A-2,240,590 oder DE-A-196 51 741.

Bei beiden vorgenannten Kühlerbauarten ist grundsätzlich ein Gehäuse vorgesehen, mit dem der oberhalb des Rostes befindliche Raum von der Umgebung abgetrennt wird. Dadurch kann das durch das Schüttgutbett strömende Gas aufgefangen und einer weiteren Verwendung zugeführt werden. Im Falle eines Kühlers für heißen Zementklinker kann die entsprechend aufgefangene erhitzte Kühlluft bspw. für den vorgeschalteten Ofen, zur Vorwärmung des Rohmaterials und/oder zur Stromerzeugung genutzt werden.

Die den Raum oberhalb des Rostes begrenzenden Oberteile von Schüttgutkühlern bestehen regelmäßig aus einer Stahlhülle, an deren Innenseite eine Mauerung oder eine sonstige feuerfeste Schicht aufgebracht ist. Eine entsprechende Schutzschicht ist notwendig, um die Stahlhülle vor Verschleiß zu schützen.

Bei einem vollständigen Kühlerneubau kann das Oberteil zu dem Rost und dem darunterliegenden Unterbau entsprechend dimensioniert errichtet werden. Da ein entsprechender vollständiger Kühlerneubau kostenintensiv ist, wird häufig in Erwägung gezogen, Teile - insbesondere das Oberteil - eines alten, bereits bestehenden Schüttgutkühlers zu erhalten und mit einem neuen Rost sowie ggf. neuem Rostunterbau auszustatten. Aufgrund verbesserter Verschleißeigenschaften sollen dabei häufig Schubrostkühler zu Schubbodenkühlern umgebaut werden.

Aufgrund fertigungstechnischer Vorgaben und zur Vermeidung kostenintensiver Einzelanfertigungen weisen die Planken eines Schubbodenkühlers jedoch regelmäßig (zumindest herstellereigene) standardisierte Maße, insbesondere eine standardisierte Breite auf. Auch der Stahlunterbau ist an diese standardisierte Plankenbreite angepasst, wodurch ein kostengünstiges modulares Unterbausystem ermöglicht wird.

Soll nun ein bestehendes Schüttgutkühler-Oberteil mit einem neuen Schubbodenkühler ausgestattet werden, besteht häufig das Problem, dass die Innenbreite des Oberteils nicht einem ganzzahligen Vielfachen der Standardbreite von Planken entspricht. Zur Lösung dieses Problems kann gemäß dem Stand der Technik ein Schubbodenkühler mit an das bestehende Oberteil angepasster Plankenbreite hergestellt werden, was jedoch einer kostenintensiven Einzelanfertigung entspricht. Alternativ ist bekannt, die Innenbreite des Oberteils durch das Anbringen zusätzlicher Mauerung oder einer sonstigen feuerfesten Schicht derart zu verkleinern, dass dieses Maß einem Vielfachen einer Standardbreite für Planken entspricht. Eine entsprechende Lösung ist jedoch aufwendig und führt darüber hinaus zu einer gegenüber dem ursprünglichen Schubrostkühler verringerten Rostfläche des neuen Schubbodenkühlers.

Der Erfindung liegt die Aufgabe zugrunde, eine Vorrichtung zum Behandeln, insbesondere zum Kühlen, von Schüttgut mit einem Gas zu schaffen, bei der die aus dem Stand der Technik bekannten Nachteile - insbesondere im Zusammenhang mit der Umrüstung eines Schubrostkühlers zu einem Schubbodenkühler - nicht mehr oder nur noch in vermindertem Umfang auftreten.

Gelöst wird diese Aufgabe durch eine Vorrichtung gemäß dem Hauptanspruch. Vorteilhafte Weiterbildungen sind Gegenstand der abhängigen Ansprüche.

Demnach betrifft die Erfindung eine Vorrichtung zum Behandeln, insbesondere Kühlen, von Schüttgut mit einem Gas, die einen von einem Rostunterraum zur Oberseite gasdurchströmbaren, eine Schicht des Schüttguts von einem Aufgabeende in einer Förderrichtung zu einem Abgabeende fördernden Rost aufweist, wobei der Rost mehrere nebeneinander angeordnete Reihen von jeweils wenigstens einer in Förderrichtung langgestreckter und in Förderrichtung wechselnd vor- und zurückbewegbaren Planke aufweist, deren Antrieb derart gesteuert ist, dass der Vorhub der wenigstens jeweils einen Planke zweier benachbarter Reihen gleichzeitig stattfindet, während der Rückhub der wenigstens jeweils einen Planke zweier benachbarter Reihen ungleichzeitig erfolgt, wobei der Rost in Förderrichtung an wenigstens einer Seite zur Vergrößerung der Rostbreite jeweils eine Reihe aus wenigstens einem stationären Passstück umfasst, wobei das wenigstens eine Passstück vom Rostunterraum zur Oberseite hin gasdurchströmbar ist, wobei eine Reihe aus wenigstens einem Passstück eine geringere Breite als eine Reihe aus wenigstens einer Planke aufweist.

Durch die erfindungsgemäß vorgesehene Reihe aus wenigstens einem Passstück an einer oder - vorzugsweise - an beiden Seiten des Rostes kann der Rost auch eine nicht dem Vielfachen der Breite der Reihen aus Planken entsprechenden Breite aufweisen. In der Folge können beliebige bereits bestehende Schüttgutkühler-Oberteile mit einem Schubbodenkühler ausgestattet werden, ohne dass dafür Einzelanfertigungen von Planken oder bauliche Maßnahmen zur Veränderung der Innenbreite eines Schüttgutkühler-Oberteils erforderlich wären. Da das erfindungsgemäß vorgesehene wenigstens eine Passstück darüber hinaus stationär ist - sich anders als die Planken also nicht vor- und zurückbewegt - kann auch auf einen standardisierten Rostunterbau zurückgegriffen werden, der an Planken mit standardisierter Breite angepasst ist. Auch hier können kostenintensive Einzelanfertigungen also vermieden werden. Der Begriff "standardisiert" ist in Zusammenhang mit der Erfindung dabei weit zu verstehen. So ist der Begriff nicht auf von nationalen oder internationalen Organisationen erarbeitete Standards beschränkt, sondern umfasst bspw. auch herstellereigene und somit ggf. herstellerindividuelle Standardabmessungen von Bauteilen usw.

Das vorgesehene Passstück ist erfindungsgemäß von der Unterseite hin zu seiner Oberseite gasdurchlässig, kann also ausgehend vom Rostunterraum von Gas - bspw. Kühlluft - durchströmt werden. Die Oberseite des Passstücks kann dazu - ggf. analog zur Oberseite der Planken - mit einer Vielzahl an Gasdurchtrittsöffnungen versehen sein. Mit "Rostunterraum" ist der Bereich unterhalb des Rostes, also unterhalb der Planken und des wenigstens einen Passstücks bezeichnet.

Indem erfindungsgemäß im Bereich des wenigstens einen Passstücks eine gegenüber den Planken des Rostes vergleichbare Gasdurchströmung ermöglicht wird, kann auf dem wenigstens einen Passstück aufliegendes Schüttgut effektiv vom Gas durchströmt - und so bspw. gekühlt - werden. Gegenüber einem Schubbodenkühler ohne Passtücke - für den bspw. das Innenmaß eines Schüttgutkühler-Oberteils verkleinert wurde - ist die effektive Rostkühlerfläche somit also größer.

Im Betrieb der erfindungsgemäßen Vorrichtung bildet sich in der Schüttgutschicht oberhalb des wenigstens einen Passstücks anliegend an die den Rost seitlich begrenzenden stationären Wand außerdem ein keilförmiger Bereich, in dem das Schüttgut praktisch stationär verbleibt. Dieser keilförmige Bereich bietet so einen autogenen Verschleißschutz für die Wand, da ein unmittelbarer Kontakt zwischen Wand und sich bewegendem Schüttgut vermieden wird.

In der Regel umfasst eine Passstück-Reihe mehrere in Förderrichtung hintereinander angeordnete Passstücke, wobei die einzelnen Passstücke baugleich ausgeführt sein können. Gleiches gilt für Planken-Reihen, bei denen mehrere in Förderrichtung hintereinander angeordnete, vorzugsweise baugleiche Planken vorgesehen sein können. Die Planken verschiedener Reihen aus Planken sind untereinander vorzugsweise ebenfalls baugleich. Dadurch lässt sich die Anzahl unterschiedlicher Bauelemente für eine erfindungsgemäße Vorrichtung deutlich reduzieren, was die Herstellung vereinfacht und vergünstigt.

Um den Anteil des auf dem wenigstens einen Passstück aufliegenden und ggf. stationär verbleibenden Schüttguts bei der erfindungsgemäßen Vorrichtung möglichst gering zu halten, ist vorgesehen, dass eine Reihe aus wenigstens einem Passstück eine geringere Breite als eine beliebige Reihe aus wenigstens einer Planke aufweist. Insbesondere kann die Breite einer Reihe aus wenigstens einem Passstück kleiner als 70%, vorzugsweise kleiner als 50%, weiter vorzugsweise kleiner als 30% der Breite einer Reihe aus wenigstens einer Planke sein. Das erfindungsgemäß vorgesehene wenigstens eine Passstück ist gegenüber einer Planke also schmaler.

Bei dem wenigstens einen Passstück kann es sich um eine für ein bestimmtes bereits bestehendes Schüttgutkühler-Oberteil angefertigte Einzelanfertigung handeln. Indem ansonsten bei der erfindungsgemäßen Vorrichtung aber auf standardisierte Planken und einen daran angepassten standardisierten Unterbau zurückgegriffen werden kann, ist eine erfindungsgemäße Vorrichtung gegenüber einem Schubbodenkühler, der als Ganzes eine Einzelanfertigung darstellt (bspw. durch eine besondere Plankenbreite), dennoch kostengünstiger.

Es ist weiterhin bevorzugt, wenn die Vorrichtung einen, den Rost quer zur Förderrichtung überspannenden Oberbau aufweist und das wenigstens eine Passstück fest an dem Oberbau befestigt ist. Bei dem Oberbau kann es sich insbesondere um ein ggf. bereits bestehendes Schüttgutkühler-Oberteil handeln. Auch bildet der Oberbau regelmäßig die den Rost seitlich begrenzenden Wände. Indem das wenigstens eine Passstück unmittelbar am Oberbau befestigt ist, ist das Passstück stationär angeordnet, ohne dass es zusätzlicher Befestigungsvorrichtungen bedarf. Insbesondere muss also der für die Planken vorgesehene Rostunterbau nicht für die Aufnahme und Befestigung von Passstücken ausgebildet sein. Vielmehr kann auf einen standardmäßigen, bspw. modular aufgebauten Rostunterbau zurückgegriffen werden, da das erfindungsgemäß zusätzlich vorgesehene wenigstens eine Passstück gesondert davon befestigt werden kann.

Zwischen der Reihe aus wenigstens einem stationären Passstück und der dazu benachbarten Reihe aus Planken ist vorzugsweise eine Abdichtvorrichtung vorgesehen. Mit einer entsprechenden Abdichtvorrichtung kann vermieden werden, dass Schüttgut durch den für die Relativbewegung zwischen Passstück und der benachbarten Planke erforderlichen Spalt in den Rostunterraum gelangt.

Es ist besonders bevorzugt, wenn die Abdichteinrichtung eine an der zur Planke benachbarten Seite wenigstens eines Passstücks eine gegenüber der Oberseite des Passstücks zurückversetzte Längsrinne umfasst, in die eine langgestreckte Leiste der benachbarten Planke eingreift. Durch eine solche, vergleichsweise einfache und somit ausfallsichere Konstruktion kann die gewünschte Abdichtung erreicht werden. Die Leiste an der vorbeschriebenen Planke kann vorzugsweise in Form einer Winkelleiste ausgebildet sein, wobei ein Schenkel der Winkelleiste dann wenigstens einen Teil der Oberseite der Planke, auf der das Schüttgut aufliegt, bilden kann. Indem der mit der Schüttgutschicht unmittelbar in Kontakt kommende Teil der Abdichtvorrichtung an der Planke angeordnet und somit zusammen mit dieser bewegt wird, wird durch eine entsprechende Abdichtvorrichtung der stationäre Bereich am Rand des Rostes praktisch nicht über die Oberseite des wenigstens einen Passstücks hinaus vergrößert.

Die Abdichtvorrichtung ist vorzugsweise belüftbar. Das bedeutet, dass Gas vom Rostunterraum durch die Abdichtvorrichtung zur Oberseite des Rosts hin strömen kann. Durch eine entsprechende Gasströmung kann das Eindringen von Schüttgut in die Abdichtvorrichtung und ein evtl. Rest an Rostdurchfall vermindert werden.

Es ist bevorzugt, wenn die Oberseite des wenigstens einen Passstücks wenigstens eine guthaltende Vertiefung aufweist. Im Falle einer Kühlung des Schüttguts kann sich in einer solchen Vertiefung bereits abgekühltes Gut sammeln und so den unmittelbaren Kontakt des Passstücks mit noch heißem Schüttgut verhindern. In anderen Worten kann so ein autogener Verschleißschutz für das wenigstens eine Passstück erreicht werden.

Die Erfindung wird nun anhand vorteilhafter Ausführungsformen unter Bezugnahme auf die beigefügten Zeichnungen beispielhaft beschrieben. Es zeigen:
- Figur 1:: eine schematische Seitenansicht einer erfindungsgemäßen Vorrichtung zum Behandeln von Schüttgut mit Gas;
- Figur 2:: eine schematische Draufsicht des Rostes der Vorrichtung aus Figur 1;
- Figur 3:: einen Schnitt durch die Vorrichtung gemäß Figur 1;
- Figur 4:: eine Detailvergrößerung der Figur 3; und
- Figur 5:: eine schematische dreidimensionale Darstellung des Details aus Figur 4.

In Figur 1 ist ein Ausführungsbeispiel einer erfindungsgemäßen Vorrichtung 1 zum Behandeln von Schüttgut mit Gas dargestellt. Bei dieser Vorrichtung 1 handelt es sich um einen Schüttgutkühler, bei dem aus einem Ofen 90 kommender, heißer Zementklinker mit Kühlluft gekühlt wird. Figur 3 zeigt den Schnitt A-A aus Figur 1.

Der aus dem Ofen 90 kommende Zementklinker bzw. das Schüttgut fällt durch einen Aufgabeschacht 2 zunächst auf einen Aufgabeabschnitt 3 der Vorrichtung 1 und gelangt aufgrund der geneigten Anordnung des Aufgabeabschnitts 3 von dort auf einen Rost 4. Der Rost 4 wird vom Rostunterraum 5 her belüftet, d.h. Kühlluft strömt vom Rostunterraum 5 durch den Rost 4 und darauf liegendem Schüttgut, bevor sie - nunmehr durch das heiße Schüttgut erhitzt - durch am Oberbau 6 der Vorrichtung 1 angeordnete Luftauslässe 6' abgeführt und ggf. weiterer Nutzung (Stromerzeugung, als Vorwärme, etc.) zugeführt wird. Wie in Figur 3 zu erkennen ist, überspannt der Oberbau 6 den Rost 4 quer zur Förderrichtung 80.

Das zu kühlende Schüttgut wird durch den Rost 4 vom Aufgabeabschnitt 3 in Förderrichtung (angedeutet mit Pfeil 80) zum Ausgabeende 7 der Vorrichtung gefördert und von dort über Förderbänder 91 abtransportiert. Wie nachfolgend anhand von Figur 2 näher erläutert, ist der Rost 4 dazu als Schubboden ausgeführt.

In Figur 2 ist eine schematische und vereinfachte Draufsicht auf den Aufgabeabschnitt 3 und den Rost 4 der Vorrichtung 1 aus Figur 1 gezeigt. Der Aufgabeabschnitt 3 umfasst eine Vielzahl von statisch angeordneten Kacheln 8, über die das darauf fallende Schüttgut zum Rost 4 hin rutscht. Der Rost 4 umfasst eine Vielzahl an nebeneinander angeordneten Reihen 10, die jeweils mehrere in Förderrichtung hintereinander angeordnete langestreckte Planken 11 umfassen. Die Planken 11 sind gasdurchströmbar. In anderen Worten sind die Planken 11 also derart ausgestaltet, dass Kühlluft vom Rostunterraum 5 durch die Planken 11 in das auf den Planken 11 aufliegende Schüttgut strömen kann. Die Planken 11 weisen hierzu auf ihrer, das Schüttgut tragenden Oberseite Gasdurchtrittsöffnungen auf, die aus Gründen der Übersichtlichkeit in Figur 2 jedoch nicht dargestellt sind. Im Rostunterraum 5 ist ein Unterbau 9 vorgesehen, auf dem die Reihen 10 aus Planken 11 gelagert sind. Der Rostunterraum 5 kann in Längsrichtung (also parallel zur Förderrichtung 80) und/oder in Querrichtung in Kammern unterteilt sein, um über die Länge und/oder Breite unterschiedliche Belüftungszonen zu schaffen.

Die Reihen 10 aus Planken 11 sind jeweils in Förderrichtung 80 vor- und zurückbewegbar, wobei die Planken 11 einer Reihe 10 derart miteinander verbunden sind, dass sie zusammen bewegt werden. Der (nicht dargestellte) Antrieb der Reihen 10 aus Planken 11 wird derart gesteuert, dass der Vorhub der Planken 11 zweier benachbarter Reihen 10 gleichzeitig stattfindet, während der Rückhub der Planken 11 zweier benachbarter Reihen 10 ungleichzeitig erfolgt. Durch dieses Bewegungsschema wird eine Förderung des Schüttguts in Förderrichtung 80 nach dem Schubbodenprinzip erreicht. Wie in dem Schema gemäß Figur 2 unmittelbar ersichtlich, umfasst der Rost 4 ausschließlich Planken 11 in drei unterschiedlichen Dimensionen, wobei jedoch die Breite quer zur Förderrichtung 80 aller Planken 11 identisch ist. Durch die Verwendung entsprechend standardisierter Planken 11 lässt sich der entsprechende Bereich des Rostes 4 kostengünstig herstellen, auch weil auf einen standardisierten Unterbau 9 sowie Antrieb zurückgegriffen werden kann.

Zu beiden Seiten der Reihen 10 aus Planken 11 ist jeweils eine Reihe 12 aus Passstücken 13 vorgesehen, wobei die Breite der Passstücke 13 quer zur Förderrichtung 80 geringer ist als die halbe Breite der Planken 11. Die Passstücke 13 sind stationär und somit anders als die Planken 11 insbesondere nicht in Förderrichtung vor- und zurückbewegbar. Ähnlich wie die Planken 11 sind die Passstücke 13 aber vom Rostunterraum 5 zur Oberseite hin gasdurchströmbar. Hierfür können die Passstücke 13 an ihrer Oberseite Gasdurchtrittsöffnungen aufweisen, die aus Gründen der Übersichtlichkeit in Figur 2 jedoch nicht dargestellt sind.

In Figur 4 ist der Bereich um eine Reihe 12 von Passtücken 13 aus Figur 3 im Detail dargestellt. Wie in Figur 4 zu erkennen, ist das Passstück 13 der Reihe 12 - wie auch alle anderen Passstücke dieser Reihe 12 - fest an dem Oberbau 6 befestigt. Dadurch sind die Passstücke 13 zum einen stationär befestigt, zum anderen ist eine Anpassung des Unterbaus 9 zur Befestigung von Passstücken 13 daran nicht erforderlich, sodass auf einen standardisierten Unterbau 9 zurückgegriffen werden kann.

Zwischen der Reihe 12 aus Passstücken 13 und der dazu benachbarten Reihe 10 aus Planken 11 ist eine Abdichteinrichtung 14 vorgesehen. Die Abdichteinrichtung 14 umfasst an der zur Planke 11 benachbarten Seite des Passstücks 13 eine gegenüber der Oberseite des Passstücks 13 zurückversetzte Längsrinne 15, in die eine ebenfalls langestreckte Winkelleiste 16 der benachbarten Planke 11 eingreift (vgl. auch Figur 5). Durch den so entstehenden Labyrinthspalt kann Luft vom Rostunterraum 5 zur Belüftung der Abdichteinrichtung 14 strömen, wodurch das Eindringen von Schüttgut in die Abdichteinrichtung 14 vermindert werden kann.

In Figur 5 ist schematisch ein Abschnitt des Rosts 4 im Bereich eines Passstücks 13 der Reihe 12 in einer dreidimensionalen Ansicht dargestellt. Das Passstück 13 weist, wie dargestellt, zwei Vertiefungen 17 auf, in denen Schüttgut gehalten werden kann, um dann einen autogenen Verschleißschutz zu erhalten. Am Boden der Vertiefungen sind die bereits erwähnten Gasdurchtrittsöffnungen 18 angeordnet.

Ebenfalls in Figur 5 zu erkennen ist, dass auch die Planken 11 entsprechende Vertiefungen 19 aufweisen, auf deren Boden die Gasdurchtrittsöffnungen 20 angeordnet sind.

## Patentansprüche

1. Vorrichtung (1) zum Behandeln von Schüttgut mit einem Gas, die einen von einem Rostunterraum (5) zur Oberseite gasdurchströmbaren, eine Schicht des Schüttguts von einem Aufgabeende (3) in einer Förderrichtung (80) zu einem Abgabeende (7) fördernden Rost (4) aufweist, wobei der Rost (4) mehrere nebeneinander angeordnete Reihen (10) von jeweils wenigstens einer in Förderrichtung (80) langgestreckter und in Förderrichtung (80) wechselnd vor- und zurückbewegbarer Planke (11) aufweist, deren Antrieb derart gesteuert ist, dass der Vorhub der wenigstens jeweils einen Planke (11) zweier benachbarter Reihen (10) gleichzeitig stattfindet, während der Rückhub der wenigstens jeweils einen Planke (11) zweier benachbarter Reihen (10) ungleichzeitig erfolgt,
**dadurch gekennzeichnet, dass**
der Rost (4) in Förderrichtung (80) an wenigstens einer Seite zur Vergrößerung der Rostbreite eine Reihe (12) aus wenigstens einem stationären Passstück (13) umfasst, wobei das wenigstens eine Passstück (13) vom Rostunterraum (5) zur Oberseite hin gasdurchströmbar ist, wobei eine Reihe (12) aus wenigstens einem Passstück (13) eine geringere Breite als eine Reihe (10) aus wenigstens einer Planke (11) aufweist.

2. Vorrichtung nach Anspruch 1,
**dadurch gekennzeichnet, dass**
die Breite einer Reihe (12) aus wenigstens einem Passstück (13) kleiner als 70%, vorzugsweise kleiner als 50%, weiter vorzugsweise kleiner als 30% der Breite einer Reihe (10) aus wenigstens einer Planke (11) ist.

3. Vorrichtung nach einem der vorhergehenden Ansprüche,
**dadurch gekennzeichnet, dass**
die Vorrichtung (1) einen, den Rost (4) quer zur Förderrichtung (80) überspannenden Oberbau (6) aufweist und das wenigstens eine Passstück (13) fest an dem Oberbau (6) befestigt ist.

4. Vorrichtung nach einem der vorhergehenden Ansprüche,
**dadurch gekennzeichnet, dass**
zwischen der Reihe (12) aus wenigstens einem stationären Passstück (13) und der dazu benachbarten Reihe (10) aus Planken (11) eine Abdichteinrichtung (14) vorgesehen ist.

5. Vorrichtung nach Anspruch 4,
**dadurch gekennzeichnet, dass**
die Abdichteinrichtung (14) an der zur Planke (11) benachbarten Seite wenigstens eines Passstücks (13) eine gegenüber der Oberseite des Passstücks (13) zurückversetzte Längsrinne (15) umfasst, in die eine langgestreckte Leiste (16) der benachbarten Planke (11) eingreift, wobei die langgestreckte Leiste (16) vorzugsweise eine Winkelleiste ist.

6. Vorrichtung nach Anspruch 4 oder 5,
**dadurch gekennzeichnet, dass**
die Abdichteinrichtung (14) belüftbar ist.

7. Vorrichtung nach einem der vorhergehenden Ansprüche,
**dadurch gekennzeichnet, dass**
die Oberseite des wenigstens einen Passstücks (13) wenigstens eine guthaltende Vertiefung (17) aufweist.

## Claims

1. Apparatus (1) for treating bulk material with a gas, the apparatus having a grate (4) through which gas can flow from an under-grate space (5) to the upper side and which conveys a layer of the bulk material from a supply end (3), in a conveying direction (80) to a discharge end (7), wherein the grate (4) has a plurality of adjacent rows (10) made up of in each case at least one bar (11) which is elongate in the conveying direction (80), can be moved alternately forwards and back in the conveying direction (80) and of which the drive is controlled such that the forward displacement of the at least in each case one bar (11) of two adjacent rows (10) takes place at the same time, whereas the return displacement of the at least in each case one bar (11) of two adjacent rows (10) takes place at different times,
**characterized in that**
the grate (4) comprises on at least one side, as seen in the conveying direction (80), a row (12) made up of at least one stationary adapter (13) for the purpose of increasing the grate width, wherein gas can flow through the at least one adapter (13) from the under-grate space (5) to the upper side, wherein a row (12) made up of at least one adapter (13) has a smaller width than a row (10) made up of at least one bar (11).

2. Apparatus according to Claim 1,
**characterized in that**
the width of a row (12) made up of at least one adapter (13) is smaller than 70%, preferably smaller than 50%, further preferably smaller than 30%, of the width of a row (10) made up of at least one bar (11).

3. Apparatus according to either of the preceding claims,
**characterized in that**
the apparatus (1) has a superstructure (6), which spans the grate (4) in a direction transverse to the conveying direction (80), and the at least one adapter (13) is fixed to the superstructure (6).

4. Apparatus according to one of the preceding claims,
**characterized in that**
a sealing device (14) is provided between the row (12) made up of at least one stationary adapter (13) and the adjacent row (10) made up of bars (11).

5. Apparatus according to Claim 4,
**characterized in that**
on that side of at least one adapter (13) which is adjacent to the bar (11), the sealing device (14) comprises a longitudinal channel (15), which is offset in relation to the upper side of the adapter (13) and in which an elongate strip (16) of the adjacent bar (11) engages, wherein the elongate strip (16) is preferably an angled strip.

6. Apparatus according to Claim 4 or 5,
**characterized in that**
the sealing device (14) can be ventilated.

7. Apparatus according to one of the preceding claims,
**characterized in that**
the upper side of the at least one adapter (13) has at least one material-holding recess (17).

## Revendications

1. Dispositif (1) pour le traitement de produits en vrac avec un gaz, qui présente une grille (4) pouvant être traversée par un gaz depuis une chambre inférieure de la grille (5) jusqu'au côté supérieur et transportant une couche de produits en vrac depuis une extrémité de chargement (3) dans une direction de transport (80) jusqu'à une extrémité de déchargement (7), dans lequel la grille (4) présente plusieurs lignes (10) disposées l'une à côté de l'autre formées chaque fois d'au moins une planche (11) allongée dans la direction de transport (80) et déplaçable alternativement en avant et en arrière dans la direction de transport (80), dont l'entraînement est commandé de telle manière que l'avancement de ladite chaque fois au moins une planche (11) de deux lignes voisines (10) se produise simultanément, tandis que le retour de ladite chaque fois au moins une planche (11) de deux lignes voisines (10) ne se produit pas simultanément, **caractérisé en ce que** la grille (4) comprend dans la direction de transport (80) sur au moins un côté en vue d'agrandir la largeur de grille une ligne (12) formée d'au moins une pièce ajustée stationnaire (13), dans lequel ladite au moins une pièce ajustée (13) peut être traversée par un gaz depuis la chambre inférieure de la grille (5) jusqu'au côté supérieur, dans lequel une ligne (12) formée d'au moins une pièce ajustée (13) présente une plus petite largeur qu'une ligne (10) formée d'au moins une planche (11).

2. Dispositif selon la revendication 1, **caractérisé en ce que** la largeur d'une ligne (12) formée d'au moins une pièce ajustée (13) est inférieure à 70 %, de préférence inférieure à 50 %, et de préférence encore inférieure à 30 % de la largeur d'une ligne (10) formée d'au moins une planche (11).

3. Dispositif selon l'une quelconque des revendications précédentes, **caractérisé en ce que** le dispositif (1) présente une superstructure (6) surplombant la grille (4) transversalement à la direction de transport (80) et ladite au moins une pièce ajustée (13) est fermement fixée à la superstructure (6).

4. Dispositif selon l'une quelconque des revendications précédentes, **caractérisé en ce qu'**il est prévu un dispositif d'étanchéité (14) entre la ligne (12) formée d'au moins une pièce ajustée stationnaire (13) et la ligne voisine (10) formée de planches (11).

5. Dispositif selon la revendication 4, **caractérisé en ce que** le dispositif d'étanchéité (14) comprend sur le côté d'au moins une pièce ajustée (13) voisin de la planche (11) une rigole longitudinale (15) en retrait par rapport au côté supérieur de la pièce ajustée (13), dans laquelle s'engage une aile allongée (16) de la planche voisine (11), dans lequel l'aile allongée (16) est de préférence une aile coudée.

6. Dispositif selon la revendication 4 ou 5, **caractérisé en ce que** le dispositif d'étanchéité (14) peut être aéré.

7. Dispositif selon l'une quelconque des revendications précédentes, **caractérisé en ce que** le côté supérieur de ladite au moins une pièce ajustée (13) présente au moins un creux (17) contenant des produits.
